# FASCICULE DE BREVET EUROPEEN

(11) **EP 0 487 601 B1**
(45) Date de publication et mention de la délivrance du brevet: **10.05.1995**
(21) Numéro de dépôt: 90912875.3
(22) Date de dépôt: 17.08.1990
(51) Int. Cl.: A61F 11/04, H04R 25/00

(54) **DISPOSITIF D'AIDE A L'AUDITION PAR CONDUCTION OSSEUSE**
HÖRHILFE ZUM HÖREN MITTELS KNOCHENLEITUNG
BONE CONDUCTION HEARING AID

(30) Priorité: 17.08.1989 FR 8910987
(43) Date de publication de la demande: 03.06.1992
(73) Titulaire: AUDIODENT, HYERES (Var) (FR)
(72) Inventeur: ISSALENE, Robert, F-83100 Toulon (FR); LANTRUA, Jean-François, F-83400 Hyeres (FR); SAOLI, Bernard, F-83100 Toulon (FR)
(74) Mandataire: Hubert, Philippe
(86) Numéro de dépôt international: FR9000614
(87) Numéro de publication internationale: WO9102503

(56) Documents cités:
- DE-B- 2 629 968
- FR-A- 1 113 759
- FR-A- 1 236 782
- US-A- 2 161 169
- US-A- 4 606 329
- US-A- 4 612 915

## Description

La présente invention concerne généralement un dispositif d'aide à l'audition par conduction osseuse.

On sait que la perception normale des sons résulte de la transmission des ondes sonores à un organe appelé cochlée ou limaçon se trouvant dans l'oreille interne. Plus précisément, les signaux acoustiques ou ondes sonores sont captés par l'oreille externe, puis transmis à l'oreille moyenne par la membrane du tympan pour être perçus par la cochlée, qui est immobilisée dans la boîte crânienne. Il en résulte la génération d'influx nerveux transmis au cerveau par le nerf auditif.

Les dispositifs d'aide à l'audition les plus classiques à conduction aérienne fonctionnent par amplification du signal sonore, notamment au moyen d'un haut-parleur placé dans le canal de l'oreille externe.

D'autres dispositifs d'aide à l'audition, moins répandus, dits à conduction osseuse visent à exciter la cochlée, en faisant vibrer la boîte crânienne. De tels dispositifs comprennent une partie émettrice et une partie réceptrice transductrice comprenant un élément vibrant qui est placé soit contre la peau, usuellement derrière l'oreille, sous une certaine pression, soit au contact même de l'os dans la région mastoïdienne.

Cependant, ces dispositifs ne se sont pas avérés satisfaisants. En effet, les appareils utilisant un vibreur placé contre la peau exigent des pressions importantes pour être efficaces (c'est-à-dire pour transmettre les vibrations à travers la peau) et par conséquent ils ne peuvent être portés que pendant des périodes de temps relativement courtes, afin de ne pas provoquer de douleur, voire de lésion épidermique. En outre, ces dispositifs sont psychologiquement mal supportés par les personnes appareillées, puisqu'ils sont généralement visibles et peu esthétiques.

Par ailleurs, les dispositifs à conduction osseuse directe nécessitent, pour leur mise en place, une intervention chirurgicale. En outre, l'utilisation de tels dispositifs pose de graves problèmes de maintenance tels que chargement ou remplacement des batteries, réaction de l'os soumis à des vibrations, réglage, remplacement en cas de panne.

On connaît par le document FR-A-1 113 759 un dispositif d'aide à l'audition suivant le préambule de la revendication 1, dont la transmission entre la partie émettrice et la partie réceptrice est réalisée par ondes acoustiques. Un tel dispositif est contraignant pour l'utilisateur dans la mesure où selon ce document antérieur la partie émettrice doit être maintenue fermement contre un os du corps humain, comme par exemple la hanche. En outre, la qualité du son parvenant à l'oreille est relativement médiocre, en raison d'effets de filtrage parasite par l'os lors de la transmission.

On connait également par le document US-A-2,161,169 un dispositif d'aide à l'audition dans lequel la transmission entre la partie émettrice et la partie réceptrice est réalisée par fil.

Ce dispositif présente également de graves inconvénients qui en limitent les possibilités d'utilisation, dans la mesure où pour pouvoir écouter, l'utilisateur doit garder la bouche ouverte, le microphone constituant la partie émettrice étant disposé entre les incisives. De plus, ce microphone amplifie d'une part, la propre voie de l'utilisateur, d'autre part, les bruits de la mastication, ce qui est très inconfortable.

L'invention a donc pour but de résoudre le nouveau problème technique consistant en la fourniture d'un dispositif d'aide à l'audition par conduction osseuse qui permette d'obtenir une qualité de réception des sons comparable à celle des dispositifs connus, mais qui ne souffre pas des différents inconvénients induits par un acte chirurgical nécessité pour leur mise en place définitive.

La solution, conforme à la présente invention, pour résoudre ce nouveau problème technique consiste en un dispositif d'aide à l'audition, du type comportant une partie émettrice extra-buccale et une partie réceptrice transductrice intra-buccale comprenant un élément vibrant, ladite partie réceptrice étant adaptée pour être fixée dans la bouche de son utilisateur, et comprenant des moyens de support et de maintien de l'élément vibrant conformés pour assurer en position d'utilisation la mise en contact permanent dudit élément vibrant avec au moins une dent, et/ou avec l'os palatin, en assurant ainsi une transmission des sons à l'oreille interne, par conduction osseuse, caractérisé en ce que la transmission entre la partie émettrice et la partie réceptrice est réalisée par des moyens de couplage par ondes électromagnétiques, et en ce que ledit élément vibrant est étanche et électriquement isolé.

Selon une caractéristique particulière de l'invention, l'élément vibrant précité comprend une plaque métallique de faible épaisseur revêtue sur l'une de ses faces, de préférence à l'exception de deux bandes latérales, d'une céramique piézoélectrique, ladite plaque ainsi revêtue étant incluse dans une enveloppe constituée par un film de polymère biocompatible, étanche et électriquement isolant, présentant une surépaisseur au niveau desdites bandes latérales.

Selon un mode de réalisation avantageux, l'élément vibrant comporte en outre une portion formant plot réalisée de préférence dans la même matière que l'enveloppe précitée, disposée sensiblement au centre dudit élément vibrant et adaptée pour venir en contact avec une dent en position d'utilisation.

Selon un premier mode de réalisation, dans le cas d'un contact avec une dent, les moyens de support et de maintien de l'élément vibrant comprennent au moins un élément formant crochet comportant des pattes d'accrochage à ladite dent et aux deux dents adjacentes et relié à au moins un élémet formant glissière conformé pour recevoir ledit élément vibrant et assurer son maintien contre la face vestibulaire de la dent. Selon une caractéristique particulière, ces moyens de support et de maintien sont constitués de deux éléments formant crochet disposés de part et d'autre de la dent, chaque élément formant crochet étant relié à un élément formant glissière, lesdits éléments formant glissière étant solidarisés par une tige rigide.

Avantageusement, les deux éléments formant glissière sont à section transversale sensiblement en forme de U et assurent, par leur portion formant fond dudit U, la liaison aux éléments formant crochet précités.

Selon un second mode de réalisation de l'invention, dans le cas d'un contact avec l'os palatin, les moyens de support et de maintien de l'élément vibrant sont constitués par une plaque palatine, éventuellement la plaque palatine d'une prothèse dentaire partielle ou totale, réalisée de préférence en une résine acrylique et comportant un logement conformé pour recevoir ledit élément vibrant et assurer son maintien contre l'os palatin.

Selon une autre caractéristique de l'invention, la partie réceptrice comprend en outre un ensemble miniaturisé comprenant un récepteur, un amplificateur et des batteries de préférence rechargeables par couplage inductif, ces éléments étant réunis entre eux et audit élément vibrant au moyen de connecteurs souples.

Avantageusement, dans le cas d'un contact avec une dent, le récepteur, l'amplificateur et éventuellement les batteries précités sont inclus dans une enveloppe réalisée en une résine de polymère, conformée pour s'adapter, dans le cas d'un contact avec une dent, à l'espace vestibulaire disponible.

L'invention sera mieux comprise et d'autres buts, caractéristiques et avantages de celle-ci apparaîtront plus clairement à la lecture de la description explicative qui va suivre, faite en référence aux dessins schématiques annexés donnés uniquement à titre d'exemples non limitatifs illustrant plusieurs modes de réalisation actuellement préférés de l'invention et dans lesquels :
- la figure 1 est une vue en coupe transversale d'un élément vibrant d'un dispositif d'aide à l'audition conforme à l'invention, dans le cas d'un contact avec une dent ;
- la figure 2 est une vue en perspective illustrant les moyens de support et de maintien de l'élément vibrant représenté à la figure 1 ;
- la figure 3 est une vue de principe de dessus illustrant la mise en contact de l'élément vibrant représenté à la figure 1 avec une dent ;
- la figure 4 est une vue de principe montrant la partie réceptrice d'un dispositif d'aide à l'audition conforme à un premier mode de réalisation de l'invention, dans le cas d'un contact avec une dent ;
- la figure 5 est une vue de principe illustrant la partie réceptrice d'un dispositif d'aide à l'audition conforme à un second mode de réalisation de l'invention, dans le cas d'un contact avec l'os palatin ;
- la figure 6 est une vue en coupe du dispositif représenté à la figure 5 ;
- la figure 7 est une vue agrandie du détail A de la figure 6 montrant l'élément vibrant utilisé dans ce deuxième mode de réalisation de l'invention ; et
- les figures 8 et 9 sont des schémas fonctionnels d'un mode de réalisation de la partie émettrice et réceprice d'un dispositif d'aide à l'audition conforme à l'invention.

D'une façon générale, un dispositif d'aide à l'audition, conforme à l'invention, est constitué de deux parties distinctes, à savoir une partie émettrice extrabuccale et une partie réceptrice transductrice intrabuccale.

La partie émettrice est constituée, d'une façon connue en soi, par un microphone relié à l'entrée d'un amplificateur correcteur modulant un système classique de transmission sans fil. Cette partie pourra être réalisée sous forme compacte et alimentée par des batteries.

La partie réceptrice est constituée par un ensemble miniaturisé comprenant un récepteur, un amplificateur et un élément vibrant, ces différents éléments étant avantageusement réunis entre eux par des conducteurs électriques souples, en permettant ainsi une grande adaptabilité aux particularités anatomiques de la bouche de chaque personne à appareiller.

On a représenté à la figure 1 une vue en coupe transversale d'un élément vibrant (vibreur ou vibrateur) d'un dispositif d'aide à l'audition conforme à l'invention, dans le cas d'un contact avec une dent.

Cet élément vibrant 2 est constitué par une plaque métallique 10, sensiblement rectangulaire et de faible épaisseur revêtue sur l'une de ses faces d'une céramique piézoélectrique 13 ; ladite plaque ainsi revêtue étant incluse dans une enveloppe 14 constituée par un film de polymère biocompatible, étanche et électriquement isolant, tel que par exemple un film de résine acrylique.

L'élément vibrant comprend en outre des connexions électriques non représentées, de préférence noyées dans le film de polymère constituant l'enveloppe.

Avantageusement, la couche de céramique piézoélectrique 13 recouvrira toute la surface de l'une des faces de la plaque métallique 10, à l'exception de deux bandes latérales 11, 12 afin d'augmenter le gradient d'amplitude entre le centre de la plaque 13 et ses deux bords latéraux.

Dans l'exemple représenté, le film de polymère constituant l'enveloppe 14 présente une surépaisseur 15, 16 au niveau des bandes latérales 11, 12 pour des raisons qui seront expliquées ci-après.

Selon un mode de réalisation particulièrement avantageux, l'élément vibrant 2 comporte en outre une portion 17 formant plot, sensiblement tronconique et disposée de préférence au centre de l'élément vibrant 2 et destinée à venir en contact avec la dent, en position d'utilisation. Ce plot 17 est réalisé de préférence dans la même matière que l'enveloppe 14 et peut être rapporté ou venu de matière.

La figure 2 est une vue en perspective illustrant les moyens de support et de maintien de l'élément vibrant représenté à la figure 1.

Ces moyens comprennent deux éléments 21, 22 formant crochet, destinés à être disposés, en position d'utilisation, de part et d'autre d'une dent 4 (voir figure 3); chaque élément 21, 22 étant relié à un élément formant glissière 26, lesdits éléments formant glissière étant solidarisés par une tige rigide 25. Cette tige pourra être disposée, en position d'utilisation, au voisinage de la face vestibulaire de la dent 4, comme dans l'exemple représenté et permet d'éviter que des contraintes mécaniques (notamment torsion ou flexion) ne s'exercent de façon importante sur l'élément vibrant.

Les éléments formant crochet 21, 22 peuvent être réalisés en nickel-chrome et assurent la fixation de l'élément vibrant à la dent. A cet effet, ces éléments comportent des pattes d'accrochage 23 à la dent 4 et 24 aux dents adjacentes.

Ces éléments pourront être réalisés, en prenant une empreinte de la dent 4 et des dents adjacentes, de façon à assurer une fixation efficace.

Les deux éléments formant glissière 26 disposés à chacune des extrémités de la tige 25 sont destinés à recevoir les bords latéraux de l'élément vibrant 2 et à assurer son maintien contre la face vestibulaire de la dent 4. Les surépaisseurs 15, 16 de l'enveloppe 14 de l'élément vibrant 2 sont avantageusement conformées aux dimensions intérieures des éléments formant glissière 26 qui présentent une section transversale sensiblement en forme de U, pour maintenir l'élément vibrant dans les glissières, sans risque de flexion ou de traction.

Les éléments formant glissière 26 assurent en outre la liaison des éléments formant crochet 21, 22 à la tige rigide 25. A cet effet, les éléments formant crochet 21, 22 sont fixés, par exemple par soudage à la partie formant fond 27 des éléments formant glissière 26, tandis que la tige 25 est fixée sur la face adjacente 28 de cet élément.

La partie réceptrice généralement représentée par la référence 1 sur la figure 4 comprend en outre un ensemble miniaturisé comprenant un récepteur, un amplificateur et des batteries. Avantageusement, le récepteur, l'amplificateur et éventuellement les batteries sont inclus dans une enveloppe réalisée en une résine polymère, comme par exemple une résine acrylique, de forme mousse, conformée pour s'adapter à l'espace vestibulaire disponible 30. L'enveloppe 29 présente avantageusement un bandeau d'étanchéité 29a assurant un contact intime, sur la face vestibulaire de la dent, près du bord libre de celle-ci. Ce bandeau masquant l'élément vibrant 2 empêche un bourrage alimentaire dans l'espace existant entre l'élément vibrant et la dent, lors de la mastication.

La figure 5 illustre un second mode de réalisation de la partie réceptrice d'un dispositif d'aide à l'audition conforme à l'invention, dans le cas d'un contact avec l'os palatin. Les dents peuvent être toutes naturelles, ou encore naturelles pour certaines et artificielles pour d'autres. Dans l'exemple représenté, les dents 37 sont artificielles, les trois crochets visibles prenant appui sur des dents naturelles. La figure 6 est une vue en coupe de la figure 5 au niveau de dents artificielles, tandis que la figure 7 est une vue agrandie du détail A de la figure 6.

Ce second mode de réalisation trouve notamment application dans le cas ou le patient à appareiller présente une denture incomplète (èdentation partielle). Il est à noter que, dans cette hypothèse, on utilise à la fois la conduction par l'os palatin et la conduction par les dents.

Comme on le comprend, les figures 6 et 7 peuvent également représenter une vue en coupe d'une prothèse complète dans le cas d'une èdentation totale. Dans ce cas, les moyens de support et de maintien de l'élément vibrant sont formés par la plaque palatine et la conduction se fait seulement par l'os palatin.

Dans la présente description et dans les revendications, on entend par contact avec l'os palatin le contact intime de l'intrados de la plaque palatine (qui peut être la plaque palatine d'une prothèse totale) avec la fibromuqueuse recouvrant l'os palatin par l'intermédiaire du film salivaire. Ce film contribue à la conduction des vibrations et constitue un milieu de conduction très largement supérieur à l'air.

Dans ce mode de réalisation, l'élément vibrant 2 présente une structure générale identique à celle décrite ci-dessus en référence à la figure 1.

Dans ce cas, les moyens de support et de maintien de l'élément vibrant sont constitués par une plaque palatine 31, réalisée de préférence en une résine acrylique et comportant un logement 32 conformé pour recevoir l'élément vibrant 2 et assurer son maintien contre l'os palatin. Les dimensions du logement 32 sont telles que la portion formant plot 17 exerce une pression au centre de la paroi 33 de faible épaisseur, formant le fond du logement 32 au contact de l'os palatin.

La plaque palatine 31 peut être celle d'une prothèse dentaire partielle ou totale de type "adjointe", c'est-à-dire mobile. Comme on le comprend, il s'agit là de l'une des originalités de l'invention qui fournit dans le cas d'une édentation partielle ou totale un dispositif bifonctionnel qui remplit à la fois le rôle de prothèse dentaire et le rôle de prothèse auditive, chacune des deux fonctions ne gênant aucunement l'autre.

La mise en place d'un tel dispositif est réalisée de la façon suivante :
on prépare tout d'abord une plaque palatine adaptée à la forme du palais du patient à appareiller.

Sur cette plaque, on prévoit un logement ouvert, dont les dimensions sont légèrement supérieures à celles d'un élément vibrant 2.

Un élément vibrant sur les bords latéraux duquel sont disposés des crochets de fixation 34 est introduit dans le logement 32 de telle sorte que le vibreur vienne au contact de la paroi 33 formant fond du logement.

Une fois l'élément vibrant disposé dans son logement, il est recouvert par une pellicule de mousse plastique 35, puis par une couche de résine acrylique 36 fermant de manière étanche le logement 32.

Les batteries, l'amplificateur et le récepteur peuvent être disposés à l'intérieur de dents artificielles 37, dans le cas d'une édentation partielle.

On a représenté schématiquement, à titre d'exemple de réalisation, les éléments constituant la partie émettrice (figure 8) et la partie réceptrice (figure 9) d'un dispositif d'aide à l'audition conforme à l'invention.

La partie émettrice comporte les éléments suivants reliés en serie : un microphone sensible 101, un amplificateur 102, un filtre "passe bas" 103, un oscillateur contrôlé en tension 104, un second amplificateur 105, un transformateur 106 et une boucle d'induction 107.

Le fonctionnement de cette partie émettrice est le suivant :
Le signal est capté par le microphone 101, amplifié par l'amplificateur 102 puis limité dans sa bande passante au moyen du filtre 103 (filtre 6 dB à 4,5 kHz ; 70 dB min de 6,5 kHz à 50 kHz) ; une porteuse sensiblement égale à la fréquence libre de l'oscillateur 104 est ainsi modulée par la sortie du filtre 103 qui agit sur l'entrée de commande en tension de l'oscillateur 104 puis le signal modulé est transmis au transformateur 106, par l'intermédiaire de l'amplificateur 105, pour attaquer la boucle d'induction 107.

La partie réceptrice comporte de même les éléments suivants : une bobine 111, un amplificateur 112, un démodulateur (boucle à verrouillage de phase) 113, un amplificateur 114 et le résonateur piézoélectrique 115.

Le fonctionnement de cette partie réceptrice est le suivant :
Le signal est détecté par la bobine 111, il est amplifié par l'amplificateur 112, le démodulateur avec boucle de verrouillage 113 détecte la porteuse à 24 kHz, se verrouille et extrait le signal qui est ensuite amplifié par l'amplificateur 114 pour attaquer le résonateur piézoélectrique 115.

Le dispositif d'aide à l'audition qui vient d'être décrit présente de nombreux avantages.
- Il permet d'obtenir une très bonne qualité de réception des sons, comparable à celle des dispositifs connus.
- Il peut être mis en place facilement sans intervention chirurgicale, et son entretien est simple.
- Il est discret car il n'est pas visible extérieurement.
- Il peut être bifonctionnel car facilement intégré à une prothèse dentaire dans le cas d'une édentation partielle ou totale de la personne à appareiller.
- Il n'entrave pas les fonctions naturelles de la bouche (mastication...,).

## Revendications

1. Dispositif d'aide à l'audition, du type comportant une partie émettrice extra-buccale et une partie réceptrice transductrice intrabuccale comprenant un élément vibrant, ladite partie réceptrice (1) étant adaptée pour être fixée dans la bouche de son utilisateur, et comprenant des moyens de support et de maintien (3) de l'élément vibrant (2) conformés pour assurer en position d'utilisation la mise en contact permanent dudit élément vibrant avec au moins une dent (4), et/ou avec l'os palatin, en assurant ainsi une transmission des sons à l'oreille interne, par conduction osseuse, caractérisé en ce que la transmission entre la partie émettrice et la partie réceptrice est réalisée par des moyens de couplage par ondes électromagnétiques, et en ce que ledit élément vibrant (2) est étanche et électriquement isolé.

2. Dispositif d'audition selon la revendication 1, caractérisé en ce que l'élément vibrant (2) précité comprend une plaque métallique (10) de faible épaisseur revêtue sur l'une de ses faces, de préférence à l'exception de deux bandes latérales (11, 12), d'une céramique piézoélectrique (13), ladite plaque ainsi revêtue étant incluse dans une enveloppe (14) constituée par un film de polymère biocompatible, étanche et électriquement isolant, présentant de préférence une surépaisseur (15, 16) au niveau desdites bandes latérales (11, 12).

3. Dispositif d'audition selon la revendication 2, caractérisé en ce que l'élément vibrant (2) comporte en outre une portion (17) formant plot réalisée de préférence dans la même matière que l'enveloppe (14) précitée et disposée sensiblement au centre dudit élément vibrant (2) et destinée à venir en contact avec une dent (4) en position d'utilisation.

4. Dispositif d'audition selon l'une des revendications 1 à 3, caractérisé en ce que, dans le cas d'un contact avec une dent, les moyens de support et de maintien (3) de l'élément vibrant (2) précités comprennent au moins un élément formant crochet comportant des pattes d'accrochage (23) à ladite dent et (24) aux deux dents adjacentes, et relié à au moins un élément formant glissière conformé pour recevoir ledit élément vibrant (2) et à assurer son maintien contre ladite face vestibulaire de la dent (4).

5. Dispositif d'audition selon la revendication 4, caractérisé en ce que les moyens de support et de maintien précités sont constitués de deux éléments formant crochet (21, 22) disposés de part et d'autre de la dent (4), chaque élément formant crochet étant relié à un élément formant glissière (26), lesdits éléments formant glissière étant solidarisés par une tige rigide (25).

6. Dispositif d'audition selon la revendication 5, caractérisé en ce que les deux éléments (26) formant glissière sont à section transversale sensiblement en forme de U, et assurent au niveau de la partie formant fond (27) dudit U la liaison avec lesdits éléments (21, 22) formant crochet.

7. Dispositif d'audition selon l'une des revendications 1 à 3, caractérisé en ce que, dans le cas d'un contact avec l'os palatin, les moyens de support et de maintien de l'élément vibrant sont constitués par une plaque palatine (31), éventuellement la plaque palatine d'une prothèse partielle ou totale, réalisée de préférence en une résine acrylique et comportant un logement (32) conformé pour recevoir ledit élément vibrant (2) et assurer son maintien contre l'os palatin.

8. Dispositif d'audition selon l'une des revendications 1 à 7, caractérisé en ce que la partie réceptrice (1) comprend en outre un ensemble miniaturisé comprenant un récepteur, un amplificateur et des batteries, de préférence rechargeables par couplage inductif, ces éléments étant réunis entre eux et audit élément vibrant au moyen de connecteurs souples.

9. Dispositif d'audition selon la revendication 8, caractérisé en ce que le récepteur, l'amplificateur et éventuellement les batteries précités sont inclus dans une enveloppe réalisée en une résine polymère, conformée pour s'adapter, dans le cas d'un contact avec une dent, à l'espace vestibulaire disponible.

10. Dispositif d'audition selon l'une des revendications précédentes, caractérisé en ce que la partie réceptrice est fixée de façon amovible dans la bouche de son utilisateur.

## Claims

1. Hearing aid device, of the type comprising an extra-oral transmitter part and an intra-oral receiver transducer part comprising a vibrating element, said receiver part (1) being adapted to be fixed in the mouth of the user, and comprising means (3) for supporting and holding the vibrating element (2) in position, shaped so as to ensure, in the position of use, a permanent contact between said vibrating element and at least one tooth (4), and/or the palatine bone, thereby ensuring a transmission of the sounds to the inner ear by bone conduction, characterized in that the transmission between the emitter part and the receiver part is achieved by means for coupling by electromagnetic waves, and in that said vibrating element (2) is sealed and electrically insulated.

2. Hearing aid device according to claim 1, characterized in that said vibrating element (2) comprises a metal plate (10) of small thickness coated on one of its faces, preferably with the exception of two lateral strips (11, 12), with a piezoelectric ceramic (13), said plate thus coated being contained in an envelope (14) constituted by a film of biocompatible polymer, which is tight and electrically insulating and has preferably an extra thickness (15, 16) at the level of said lateral strips (11, 12).

3. Hearing aid device according to claim 2, characterized in that the vibrating element (2) further comprises a portion (17) forming contact block produced preferably in the same material as said envelope (14) and, placed substantially in the center of said vibrating element (2) and adapted to come into contact with a tooth (4) while in position of use.

4. Hearing aid device according to one of claims 1 to 3, characterized in that, in the case of contact with a tooth, said means (3) for supporting and holding the vibrating element (2) in position comprise at least one hook-forming element comprising claws (23) for fastening it to said tooth and (24) for fastening it to two adjacent teeth and connected to at least one element forming slide guide shaped so as to receive said vibrating element (2) and to hold it in position against the vestibular face of the tooth (4).

5. Hearing aid device according to claim 4, characterized in that said supporting and holding means are constituted of two hook-forming elements (21, 22) placed on either side of the tooth (4), each hook-forming element being connected to an element (26) forming slide guide, said elements forming slide guide being interconnected by a rigid bar (25).

6. Hearing aid device according to claim 5, characterized in that the two elements (26) forming slide guide have a substantially U-shaped cross-section and ensure, by their part forming the base (27) of the U, the connection with said hook-forming elements (21, 22).

7. Hearing aid device according to one of claims 1 to 3, characterized in that in the case of contact with the palatine bone, the means for supporting and holding the vibrating element in position are constituted by a palatine plate (31), optionally the palatine plate of a partial or total dental prosthesis, preferably produced in an acrylic resin and comprising a recess (32) shaped so as to receive said vibrating element (2) and to hold it in position against the palatine bone.

8. Hearing aid device according to one of claims 1 to 7, characterized in that the receiver part (1) further includes a miniaturized unit comprising a receiver, an amplifier and batteries preferably rechargeable by inductive coupling, said elements being connected together and to said vibrating elements by means of flexible connectors.

9. Hearing aid device according to claim 8, characterized in that said receiver, amplifier and optionally batteries are contained in an envelope produced in polymer resin, shaped so as to adapt, in the case of contact with a tooth, to the available vestibular space.

10. Hearing aid device according to one of the preceding claims, characterized in that the receiver part is removably fixed in the mouth of the user.

## Patentansprüche

1. Höhrhilfe des Typs, welcher einen Sendeteil außerhalb der Mundhöhle und einen Empfänger-/Wandlerteil innerhalb der Mundhöhle mit einem Vibrationselement umfaßt, wobei der Empfängerteil (1) zur Befestigung in dem Mund des Benutzers geeignet ist, und mit Mittel zum Stützen und Halten (3) des Vibrationselementes (2), die zum Sichern eines dauernden Kontaktes des Vibrationselementes mit mindestens einem Zahn (4) und/oder Gaumenknochens geeignet sind, wodurch eine Übertragung von Tönen zum inneren Ohr durch Knochenleitung sichergestellt wird, **dadurch gekennzeichnet, daß** die Übertragung zwischen dem Sendeteil und dem Empfängerteil durch Kopplungsmittel mit Hilfe von elektromagnetischen Wellen geschieht, und daß das Vibrationselement (2) abgedichtet und elektrisch isoliert ist.

2. Höhrhilfe nach Anspruch 1, **dadurch gekennzeichnet, daß** das Vibrationselement (2) eine Metallplatte (10) von geringer Dicke umfaßt, die auf einer ihrer Flächen, vorzugsweise mit Ausnahme von zwei Längsstreifen (11, 12) mit einer piezoelektrischen Keramik (13) beschichtet ist, wobei die so beschichtete Platte in einer Hülle (14) eingeschlossen ist, die aus einem biokompatiblen, abdichtenden und elektrisch isolierenden Polymerfilm gebildet ist und vorzugsweise eine Verdickung (15, 16) auf dem Niveau der Längsstreifen (11,12) darstellt.

3. Höhrhilfe nach Anspruch 2, **dadurch gekennzeichnet, daß** das Vibrationselement (2) außerdem einen Teil (17) umfaßt, welcher einen Kontakt bildet, der vorzugsweise aus dem gleichen Material wie die Hülle (14) gefertigt ist und im wesentlichen in der Mitte des Vibrationselements (2) angeordnet und vorgesehen ist, um in Kontakt mit einem Zahn (4) in der Benutzerstellung zu gelangen.

4. Höhrhilfe nach einem der Ansprüche 1 - 3, **dadurch gekennzeichnet, daß** in dem Fall eines Kontaktes mit einem Zahn die Mittel zum Stützen und Halten (3) des Vibrationselementes (2) mindestens ein Element umfassen, welches eine Hakeneinrichtung bildet, die Halteklammern (23) an dem Zahn und (24) und an den beiden benachbarten Zähnen bilden und mit mindestens einem Element verbunden sind, das eine Gleitschiene bildet, um das Vibrationselement (2) aufzunehmen und seinen Halt gegen die vorliegende Fläche des Zahnes (4) zu sichern.

5. Höhrhilfe nach Anspruch 4, **dadurch gekennzeichnet, daß** die Mittel zum Stützen und Halten aus zwei Elementen gebildet werden, welche eine Hakeneinrichtung (21,22) bilden, die beiderseits des Zahnes (4) angeordnet sind, wobei jedes Element einen Haken bildet, der mit einem Element verbunden ist, das eine Gleitschiene (26) bildet, wobei die Elemente, welche Gleitschienen bilden, durch einen starren Stift (25) verbunden sind.

6. Höhrhilfe nach Anspruch 5, **dadurch gekennzeichnet, daß** die beiden Elemente (26), welche Gleitschienen bilden, im Querschnitt im wesentlichen ein "U" bilden und auf der Höhe des Teils, der den Boden (27) des "U" bildet, die Verbindung mit diesen Elementen (21,22), welche eine Hakeneinrichtung bilden, sicherstellen.

7. Höhrhilfe nach einem der vorangegangenen Ansprüche 1 - 3, **dadurch gekennzeichnet, daß** in dem Fall eines Kontaktes mit dem Gaumenknochen die Mittel zum Stützen und Halten des Vibrationselementes durch eine Gaumenplatte (31) gebildet werden, wobei gegebenenfalls die Gaumenplatte eine teilweise oder ganze Prothese und vorzugsweise aus einem Acrylharz gefertigt ist und eine Aufnahme (32) umfaßt, die zum Aufnehmen des Vibrationselementes (2) geeignet ist und seinen Halt gegen den Gaumenknochen sicherstellt.

8. Höhrhilfe nach einem der Ansprüche 1 - 7, **dadurch gekennzeichnet, daß** der Empfängerteil (1) außerdem eine miniaturisierte Einheit umfaßt, die einen Empfänger, einen Verstärker und vorzugsweise durch induktive Kopplung wiederaufladbare Batterien umfaßt, wobei diese Elemente mittels nachgiebiger Verbinder miteinander und mit dem Vibrationselement verbunden sind.

9. Höhrhilfe nach Anspruch 8, **dadurch gekennzeichnet, daß** der Empfänger, der Verstärker und gegebenenfalls die Batterien in einer Hülle eingeschlossen sind, die aus Polymerharz gefertigt und geeignet ist, im Fall eines Kontakts mit einem Zahn sich an den verfügbaren Raum anzupassen.

10. Höhrhilfe nach einem der vorangegangenen Ansprüche, **dadurch gekennzeichnet, daß** der Empfängerteil in entfernbarer Weise im Mund des Benutzers befestigt ist.
